# EUROPÄISCHE PATENTSCHRIFT

(11) **EP 1 713 996 B1**
(45) Veröffentlichungstag und Bekanntmachung des Hinweises auf die Patenterteilung: **12.03.2014**
(21) Anmeldenummer: 05700013.5
(22) Anmeldetag: 24.01.2005
(51) Int. Cl.: E05F 5/00, E05F 1/10, E05D 15/46

(54) **STELLARMANTRIEB FÜR KLAPPEN VON SCHRÄNKEN**
ACTUATING-ARM DRIVE FOR CUPBOARD DOORS
MECANISME DE BRAS DE REGLAGE POUR DES ABATTANTS D'ARMOIRES

(30) Priorität: 09.02.2004 AT 912004
(43) Veröffentlichungstag der Anmeldung: 25.10.2006
(73) Patentinhaber: Julius Blum GmbH, 6973 Höchst (AT)
(72) Erfinder: HOLLENSTEIN, Helmut, A-6890 Lustenau (AT)
(74) Vertreter: Torggler, Paul Norbert
(86) Internationale Anmeldenummer: PCT/AT2005/000012
(87) Internationale Veröffentlichungsnummer: WO 2005/075778

(56) Entgegenhaltungen:
- EP-A- 1 217 159
- DE-A1- 19 915 164

## Beschreibung

Die Erfindung bezieht sich auf einen Stellarmantrieb für Klappen von Schränken, mit einem an einer Klappe angelenkten Stellarm, der von mindestens einer Feder beaufschlagt wird, und über einen durch zwei Endlagen begrenzten Schwenkbereich kippbar ist, mit einem Dämpfer, der die Kippbewegung des Stellarmes dämpft.

Ein derartiger Stellarmantrieb erlaubt das gesteuerte Öffnen und Schließen einer Klappe. Derartige Klappen sind insbesondere bei Hochschränken vorgesehen. Sie können als Einfachklappen oder auch als Faltklappen ausgeführt sein. Ein Beispiel für ein Möbel mit einem derartigen Stellarmantrieb ist in der DE 101 45 856 A1 gezeigt.

Aus der EP 1 217 159 A2 ist ein Scharnier für Möbelklappen bekannt geworden, wobei die Schließbewegung der Klappe durch eine Dämpfvorrichtung (entweder ein Rotationsdämpfer oder auch eine Kolben-Zylinder-Einheit) dämpfbar ist. Die Öffnungsbewegung erfolgt hingegen durch die Realisierung eines Dämpferfreilaufs ungedämpft, sodass ein leichtes Öffnen der Möbelklappe möglich ist.

Die DE 199 15 164 A1 beschreibt einen Federzylinder zum Bewegen einer Möbelklappe, wobei die Öffnungsbewegung der Klappe durch eine integrierte Reibungsdämpfung des Federzylinders abgebremst werden kann, auch wenn die Möbelklappe schon vor Erreichen der Offenstellung vom Benutzer losgelassen wird.

Aufgabe der Erfindung ist es, einen gattungsgemäßen Stellarmantrieb zu verbesseen.

Die erfindungsgemäße Aufgabe wird durch die Merkmalskombination der unabhängigen Ansprüche 1 und 2 gelöst. Der Dämpfer dämpft die Kippbewegung des Stellarmes vor den beiden Endlagen des Stellarmes, wobei zwischen den beiden Dämpfbereichen ein neutraler Bereich vorgesehen ist, in dem die Bewegung des Stellarmes vom Dämpfer nicht beeinflusst wird.

Durch die erfindungsgemäße Ausführung des Stellarmantriebes wird die Klappe vom Stellarmantrieb knapp vor Erreichen ihrer obersten Endlage in die Offenstellung gedrückt und dabei gedämpft und knapp vor Erreichen ihrer untersten Endlage in die Schließstellung, wobei die Bewegung der Klappe ebenfalls gedämpft wird. Dazwischen gibt es einen neutralen Schwenkbereich, in dem die Klappe vom Stellarmantrieb ständig im Gleichgewicht gehalten wird,

Es ist vorgesehen, dass ein einziger Dämpfer vorgesehen ist, der die Kippbewegung des Stellarmes vor den beiden Endlagen des Stellarmes dämpft.

Nachfolgeng werden verschiedene Ausführungsbeispiele der Erfindung anhand der Figuren der beiliegenden Zeichnungen beschrieben. Es zeigen:
- Fig. 1: einen Vertikalschnitt durch einen Schrank mit geschlossener Klappe,
- Fig. 2: einen Vertikalschnitt durch diesen Schrank bei geöffneter Klappe,
- Fig. 3: eine Draufsicht auf einen erfindungsgemäßen Stellarmantrieb,
- Fig. 4: ein Schaubild des vorderen Bereiches eines erfindungsgemäßen Stellarmantriebes, wobei die Klappe und der Stellarm weggelassen ist,
- Fig. 5: ein Schaubild des vorderen Bereiches eines Stellarmantriebes gemäß einem weiteren Ausführungsbeispiel, wobei wiederum die Klappe weggelassen ist,
- Fig. 6-11: Draufsichten auf den vorderen Bereich eines Stellarmantriebes bei verschiedenen Klappenstellungen,
- Fig. 6a-11a: die jeweils zugehörige Klappenstellung, und
- Fig. 12-14: verschiedene Ausführungsbeispiele eines Lenkgestänges für eine Klappe jeweils in der Schließ- und der Offenstellung der Klappe.

Der erfindungsgemäße Stellarmantrieb 1 ist zusammen mit dem Stellarm 2 an einer Seitenwand 3 eines Hochschrankes befestigt.

Das freie Ende des Stellarmes 2 ist gelenkig mit einer Klappe 4 verbunden. Der Stellarm 2 ist auf einer Achse 5 des Stellarmantriebes 1 drehbar gelagert. Weiters ist der Stellarm 2 als zweiarmiger Hebel ausgeführt mit einem kurzen Hebelarm 6, mit dem ein Steuerteil 7 über eine Achse 8 gelenkig verbunden ist.

Der Steuerteil 7 weist am, in Bezug auf die Achse 8, distalen Ende eine Steuerkurve 9 in der Form einer konvexen Kurvenbahn auf.

Im Gehäuse 10 des Stellarmantriebes 1 lagern mehrere, vorzugsweise drei, Druckfedern 11, die über einen Druckteil 12 auf die Steuerkurve 9 des Steuerteiles 7 drücken, Im Druckteil 12 lagert eine höhenverschiebliche Metallplatte 21, an der die Steuerkurve 9 anliegt. Dadurch, dass die Metallplatte 21 in der Höhe verschiebbar ist, kommt es beim Schwenken des Steuerteiles 7 zu keiner Reibung zwischen dem Steuerteil 7 und der Metallplatte 21. Die Metallplatte 21 kann sich in einem Gleitlager befinden.

Im Ausführungsbeispiel nach den Fig. 4 ist der Steuerteil 7 auf einem linear verfahren Schlitten 15 über eine Achse 16 drehbar gelagert.

Im Ausführungsbeispiel nach den Fig. 5 ist der Steuerteil 7 drehbar auf dem Druckteil 12 gelagert, und zwar mittels einer Achse 13, die durch ein Langloch 14 im Druckteil 12 ragt. Aufgrund der Achse 13 und des Langloches 14 ist der Steuerteil 7 relativ zum Druckteil 12 sowohl drehbar als auch linear verschiebbar gelagert.

Die Steuerkurve 9 ist so ausgelegt, dass der Stellarm 2 knapp vor Erreichen seiner obersten Endlage von den Federn 11 in die oberste Endstellung gedrückt wird und knapp vor Erreichen seiner untersten Endlage in die unterste Schließstellung. Dazwischen gibt es einen neutralen Bereich, in dem die Klappe 4 im Gleichgewicht gehalten ist.

Zwischen dem Druckteil 12 oder dem linear verfahrbaren Schlitten 15 und einem am Gehäuse 10 ausgebildeten ortsfesten Anschlag 17 ist ein Dämpfer 18 angeordnet, der im Ausführungsbeispiel als Lineardämpfer ausgeführt ist. Weiters weist der Stellarm 2 einen Anschlag 19 für den Dämpfer 18 auf. Wird die Klappe 4 angehoben und der Stellarm 2 nähert sich der obersten Endlage, dann drückt der linear verfahrbare Schlitten 15 auf den Dämpfer 18, der andererseits vom Anschlag 17 abgestützt wird, sodass der Dämpfer 18 die Schwenkbewegung des Stellarmes 2 in diesem Bereich dämpft.

Wird die Klappe 4 abgesenkt und der Stellarm 2 nähert sich seiner unteren Endlage, dann drückt der Anschlag 19 des Stellarmes 2 auf den Dämpfer 18, dessen dem Anschlag 19 gegenüberliegendes Ende vom linear verfahren Schlitten 15 abgestützt wird. Auf diese Art wird der Stellarm 2 vor Erreichen der unteren Endlage, d.h. vor Erreichen der Schließstellung der Klappe 4, gedämpft. Es genügt also ein Dämpfer 18, um die Bewegung des Stellarmes 2 sowohl beim Öffnen als auch beim Schließen der Klappe 4 zu dämpfen.

Im gezeigten Ausführungsbeispiel ist der Stellarmantrieb 1 mit einem einzigen Dämpfer 18 ausgerüstet, der den Stellarm 2 sowohl knapp vor Erreichen der Schließstellung als auch vor Erreichen der äußersten Offenstellung abbremst. Es könnten jedoch auch zwei Dämpfer 18 vorgesehen sein, wobei einer der Dämpfer 18 den Stellarm 2 beim Erreichen der Schließstellung abbremst und der zweite Dämpfer 18 beim Erreichen der Offenstellung. Die beiden Dämpfer 18 können unterschiedliche Dämpfcharakteristiken aufweisen.

Vorteilhaft ist vorgesehen, dass der Dämpfungsweg und die Dämpfungsleistung des Dämpfers 18 bzw. der Dämpfer 18 einstellbar ist.

Der Stellarmantrieb 1 ist erfindungsgemäß so ausgeführt, dass er sowohl an der linken als auch an der rechten Seitenwand 3 eines Möbels befestigbar ist. Vorteilhaft ist der Stellarmantrieb 1 mit einer Abdeckkappe versehen, die wahlweise an den einander gegenüberliegenden Flachseiten des Stellarmantriebes 1 befestigbar ist, je nachdem, ob der Stellarmantrieb 1 an der rechten oder linken Seitenwand 3 eines Möbels befestigbar ist. Weiters ist im Gehäuse 10 noch ein Anschlag 20 vorgesehen, der die oberste Endlage des Stellarmes 2 festlegt.

Der Dämpfer 18 ist im gezeigten Ausführungsbeispiel als Lineardämpfer und als Fluiddämpfer ausgeführt. Es kann sowohl ein Luftdämpfer als auch ein Hydraulikdämpfer zum Einsatz kommen.

## Patentansprüche

1. Stellarmantrieb (1) für Klappen (4) von Schränken, umfassend:
- ein Gehäuse (10),
- einen Stellarm (2), der einerseits um eine Achse (5) drehbar am Gehäuse (10) gelagert und andererseits an der Klappe (4) anzulenken ist,
- mindestens eine im Gehäuse (10) angeordnete Feder (11) zum Beaufschlagen des Stellarmes (2), wobei der Stellarm (2) über einen durch zwei Endlagen begrenzten Schwenkbereich kippbar gelagert ist,
- einem im Gehäuse (10) angeordneten Dämpfer (18), der die Kippbewegung des Stellarmes (2) dämpft,
**dadurch gekennzeichnet,**
- **dass** der Dämpfer (18) die Kippbewegung des Stellarmes (2) vor den beiden Endlagen des Stellarmes (2) dämpft, wobei zwischen den beiden Dämpfbereichen ein neutraler Bereich vorgesehen ist, in dem die Bewegung des Stellarmes (2) vom Dämpfer (18) nicht beeinflusst wird,
- **dass** ein gegenüber dem Gehäuse (10) linear verfahrbarer Schlitten (15) vorgesehen ist, auf dem ein Steuerteil (7) mit einer Steuerkurve (9) drehbar gelagert ist, wobei der Steuerteil (7) mit dem Stellarm (2) gelenkig verbunden ist,
- **dass** im Gehäuse (10) ein von der Feder (11) belasteter und gegenüber dem Gehäuse (10) linear verschiebbar gelagerter Druckteil (12) vorgesehen ist, der unmittelbar an der Steuerkurve (9) des Steuerteiles (7) anliegt,
- **dass** sich der Dämpfer (18) vor Erreichen der oberen Endlage des Stellarmes (2) mit einem ersten Ende an einem am Gehäuse (10) ausgebildeten, ortsfesten Anschlag (17) abstützt und dass der linear verfahrbare Schlitten (15) auf ein zweites Ende des Dämpfers (18) drückt,
- **dass** sich der Dämpfer (18) vor Erreichen der unteren Endlage des Stellarmes (2) mit seinem zweiten Ende am linear verfahrbaren Schlitten (15) abstützt und dass ein am Stellarm (2) angeordneter Anschlag (19) auf das erste Ende des Dämpfers (18) drückt.

2. Stellarmantrieb (1) für Klappen (4) von Schränken, umfassend:
- ein Gehäuse (10),
- einen Stellarm (2), der einerseits um eine Achse (5) drehbar am Gehäuse (10) gelagert und andererseits an der Klappe (4) anzulenken ist,
- mindestens eine im Gehäuse (10) angeordnete Feder (11) zum Beaufschlagen des Stellarmes (2), wobei der Stellarm (2) über einen durch zwei Endlagen begrenzten Schwenkbereich kippbar gelagert ist,
- einem im Gehäuse (10) angeordneten Dämpfer (18), der die Kippbewegung des Stellarmes (2) dämpft,
**dadurch gekennzeichnet,**
- **dass** der Dämpfer (18) die Kippbewegung des Stellarmes (2) vor den beiden Endlagen des Stellarmes (2) dämpft, wobei zwischen den beiden Dämpfbereichen ein neutraler Bereich vorgesehen ist, in dem die Bewegung des Stellarmes (2) vom Dämpfer (18) nicht beeinflusst wird,
- **dass** im Gehäuse (10) ein von der Feder (11) belasteter und gegenüber dem Gehäuse (10) bewegbar gelagerter Druckteil (12) vorgesehen ist, auf welchem ein Steuerteil (7) mit einer Steuerkurve (9) sowohl drehbar als auch verschiebbar gelagert ist, und zwar mittels eine Achse (13), die durch ein Langloch (14) im Druckteil (12) ragt, wobei das Steuerteil (7) mit dem Stellarm (2) gelenkig verbunden ist und wobei die Steuerkurve (9) des Steuerteiles (7) an einer höhenverschiebbar gelagerten Abstützplatte (21) des Druckteiles (12) anliegt,
- **dass** sich der Dämpfer (18) vor Erreichen der oberen Endlage des Stellarmes (2) mit einem ersten Ende an einem am Gehäuse (10) ausgebildeten, ortsfesten Anschlag (17) abstützt und dass der bewegbar gelagerte Druckteil (12) auf ein zweites Ende des Dämpfers (18) drückt,
- **dass** sich der Dämpfer (18) vor Erreichen der unteren Endlage des Stellarmes (2) mit seinem zweiten Ende am bewegbar gelagerten Druckteil (12) abstützt und dass ein am Stellarm (2) angeordneter Anschlag (19) auf das erste Ende des Dämpfers (18) drückt.

3. Stellarmantrieb nach einem der Ansprüche 1 bis 2, **dadurch gekennzeichnet, dass** der Dämpfer (18) als Flulddämpfer ausgeführt ist.

4. Stellarmantrieb nach Anspruch 3, **dadurch gekennzeichnet, dass** der Dämpfer (18) als Lineardämpfer ausgeführt ist.

5. Stellarmantrieb nach einem der Ansprüche 1 bis 4, **dadurch gekennzeichnet, dass** die Steuerkurve (9) als konvex gekrümmte Bahn am, in Bezug auf die Lagerstelle am Stellarm (2), distalen Ende des Steuerteiles (7) ausgebildet ist.

6. Stellarmantrieb nach einem der Ansprüche 1 bis 5, **dadurch gekennzeichnet, dass** der Stellarmantrieb (1) sowohl an einer linken als an einer rechten Seitenwand (3) eines Möbels montierbar ist.

7. Stellarmantrieb nach Anspruch 6, **dadurch gekennzeichnet, dass** der Stellarmantrieb (1) mit einer Abdeckkappe versehen ist, die wahlweise an den einander gegenüberliegenden Flachseiten des Stellarmantriebes (1) befestigbar ist.

## Claims

1. A support arm drive (1) for a flap (4) of a cabinet, comprising:
- a housing (10),
- an actuating arm (2) which on the one hand is pivotally arranged on the housing (10) and on the other hand is to be connected to the flap (4),
- at least one spring (11) arranged in the housing (10) for applying pressure to the actuating arm (2), wherein the actuating arm (2) is operable to pivot through a pivotal range limited by two end positions,
- a damper (18) arranged in the housing (10) for cushioning the pivotal movement of the actuating arm (2),
**characterised in that**
- the damper (18) cushions the pivotal movement of the actuating arm (2) before the two end positions, wherein arranged between the two cushion regions there is provided a neutral region in which the movement of the actuating arm (2) is not influenced by the damper (18),
- a slider (15) is provided which is linearly displaceable relative to the housing (10), wherein pivotally arranged on the slider (15) is a control element (7) with a control surface (9), wherein the control element (7) is hingedly connected to the actuating arm (2),
- arranged in the housing (10) is a pressure component (12) which is linearly displaceable relative to the housing (10) and which is acted upon by the spring (11), wherein the pressure component (12) directly abuts onto the control surface (9) of the control element (7),
- a first end of the damper (18), before the actuating arm (2) reaches the upper end position, is supported on a stop (17) which is stationarily arranged on the housing (10) and that the linearly displaceable slider (15) pushes onto a second end of the damper,
- the second end of the damper (18), before the actuating arm (2) reaches the lower end position, is supported on the linearly displaceable slider (15) and that an abutment (19), which is arranged on the actuating arm (2), pushes onto the first end of the damper (18).

2. A support arm drive (1) for a flap (4) of a cabinet, comprising:
- a housing (10),
- an actuating arm (2) which on the one hand is pivotally arranged on the housing (10) and on the other hand is to be connected to the flap (4),
- at least one spring (11) arranged in the housing (10) for applying pressure to the actuating arm (2), wherein the actuating arm (2) is operable to pivot through a pivotal range limited by two end positions,
- a damper (18) arranged in the housing (10) for cushioning the pivotal movement of the actuating arm (2),
**characterised in that**
- the damper (18) cushions the pivotal movement of the actuating arm (2) before the two end positions, wherein arranged between the two cushion regions there is provided a neutral region in which the movement of the actuating arm (2) is not influenced by the damper (18),
- arranged in the housing (10) is a pressure component (12) which is movable relative to the housing (10) and which is acted upon by the spring (11), wherein a control element (7) with a control surface (9) is both pivotally and displacably arranged on the pressure component (12), namely by way of an axis (13) which projects through a longitudinal hole (14) arranged in the pressure component (12), wherein the control element (7) is hingedly connected to the actuating arm (2) and wherein the control surface (9) of the control element (7) abuts onto a height-displaceable supporting plate (21) of the pressure component (12),
- a first end of the damper (18), before the actuating arm (2) reaches the upper end position, is supported on a stop (17) which is stationarily arranged on the housing (10) and wherein the movable pressure component (12) pushes onto a second end of the damper,
- the second end of the damper (18), before the actuating arm (2) reaches the lower end position, is supported on the movable pressure component (12) and that an abutment (19), which is arranged on the actuating arm (2), pushes onto the first end of the damper (18).

3. The support arm drive according to claim 1 or 2, **characterised in that** the damper (18) is designed as a fluid damper.

4. The support arm drive according to claim 3, **characterised in that** the damper (18) is designed as a linear damper.

5. The support arm drive according to one of the claims 1 to 4, **characterised in that** the control surface (9) is designed as a convex curve which is arranged - in relation to the bearing of the actuating arm (2) - on a distal end of the control element (7).

6. The support arm drive according to one of the claims 1 to 5, **characterised in that** the support arm drive (1) is designed to be fitted either to a left-hand side wall or a right-hand side wall of an item of furniture.

7. The support arm drive according to claim 6, **characterised in that** the support arm drive (1) has a covering cap attached to mutually-opposing flat sides of the support arm drive (1).

## Revendications

1. Entraînement à bras d'actionnement (1) pour des clapets (4) d'armoires, comprenant :
- un boîtier (10),
- un bras d'actionnement (2) qui est, d'une part, logé de manière rotative autour d'un axe (5) sur le boîtier (10) et, d'autre part, articulé par rapport au clapet (4),
- au moins un ressort (11) disposé dans le boîtier (10) pour contraindre le bras d'actionnement (2), le bras d'actionnement (2) étant logé de manière basculante sur une zone de pivotement limitée par deux positions finales,
- un amortisseur (18) disposé dans le boîtier (10), qui amortit le mouvement de bascule du bras d'actionnement (2),
**caractérisé en ce que**,
- l'amortisseur (18) amortit le mouvement de basculement du bras d'actionnement (2) avant les deux positions finales du bras d'actionnement (2), une zone neutre étant prévue entre les deux zones d'amortissement, dans laquelle le mouvement du bras d'actionnement (2) n'est pas influencé par l'amortisseur (18),
- un chariot (15) mobile de manière linéaire par rapport au boîtier (10), sur lequel une partie de commande (7) est logée de manière rotative avec une came de commande (9), la partie de commande (7) étant reliée de manière articulée avec le bras d'actionnement (2),
- dans le boîtier (10), une partie de pression (12) contrainte par le ressort (11) et logée de manière coulissante linéairement par rapport au boîtier (10) est prévue, qui s'appuie directement contre la came de commande (9) de la partie de commande (7),
- l'amortisseur (18) s'appuie, avant d'atteindre la position finale supérieure du bras d'actionnement (2), avec une première extrémité, contre une butée (17) fixe disposée sur le boîtier (10) et **en ce que** le chariot (15) mobile de manière linéaire s'appuie contre une deuxième extrémité de l'amortisseur (18),
- l'amortisseur (18) s'appuie, avant d'atteindre la position finale inférieure du bras d'actionnement (2), avec sa deuxième extrémité, contre le chariot (15) mobile de manière linéaire et **en ce qu'**une butée (19) disposée sur le bras d'actionnement (2) s'appuie sur la première extrémité de l'amortisseur (18).

2. Entraînement à bras d'actionnement (1) pour des clapets (4) d'armoires, comprenant :
- un boîtier (18),
- un bras d'actionnement (2) qui est, d'une part, logé de manière rotative autour d'un axe (5) sur le boîtier (10) et, d'autre part, articulé par rapport au clapet (4),
- au moins un ressort (11) disposé dans le boîtier (10) pour contraindre le bras d'actionnement (2), le bras d'actionnement (2) étant logé de manière basculante sur une zone de pivotement limitée par deux positions finales,
- un amortisseur (18) disposé dans le boîtier (10), qui amortit le mouvement de bascule du bras d'actionnement (2),
**caractérisé en ce que**
- l'amortisseur (18) amortit le mouvement de basculement du bras d'actionnement (2) avant les deux positions finales du bras d'actionnement (2), une zone neutre étant prévue entre les deux zones d'amortissement, dans laquelle le mouvement du bras d'actionnement (2) n'est pas influencé par l'amortisseur (18),
- dans le boîtier (10), une partie de pression (12) contrainte par le ressort (11) et logée de manière mobile par rapport au boîtier (10) est prévue, sur laquelle une partie de commande (7) avec une came de commande (9) est logée de manière rotative ainsi que coulissante, grâce à un axe (13) qui traverse un trou oblong (14) dans la partie de pression (12), la partie de commande (7) étant reliée de manière articulée avec le bras d'actionnement (2) et la came de commande (9) de la partie de commande (7) s'appuie contre une plaque d'appui (21), logée de manière réglable en hauteur, de la partie de pression (12),
- l'amortisseur (18) s'appuie, avant d'atteindre la position finale supérieure du bras d'actionnement (2), avec une première extrémité, contre une butée (17) fixe disposée sur le boîtier (10) et **en ce que** la partie de pression (12) logée de manière mobile s'appuie contre une deuxième extrémité de l'amortisseur (18),
- l'amortisseur (18) s'appuie, avant d'atteindre la position finale inférieure du bras d'actionnement (2), avec sa deuxième extrémité, contre la partie de pression (12) logée de manière mobile et **en ce que** une butée (19) disposée sur le bras d'actionnement (2) s'appuie contre la première extrémité de l'amortisseur (18).

3. Entraînement à bras d'actionnement selon l'une des revendications 1 à 2, **caractérisé en ce que** l'amortisseur (18) est conçu comme un amortisseur à fluide.

4. Entraînement à bras d'actionnement selon la revendication 3, **caractérisé en ce que** l'amortisseur (18) est conçu comme un amortisseur linéaire.

5. Entraînement à bras d'actionnement selon l'une des revendications 1 à 4, **caractérisé en ce que** la came de commande (9) est conçue comme une piste convexe à l'extrémité distale, par rapport aux paliers du bras d'actionnement (2), de la partie de commande (7).

6. Entraînement à bras d'actionnement selon l'une des revendications 1 à 5, **caractérisé en ce que** l'entraînement à bras d'actionnement (1) peut être monté sur une paroi latérale (3) gauche ou droite d'un meuble.

7. Entraînement à bras d'actionnement selon la revendication 6, **caractérisé en ce que** l'entraînement à bras d'actionnement (1) est muni d'un couvercle pouvant être fixé au choix sur les côtés plats opposés de l'entraînement à bras d'actionnement (1).
